# EUROPÄISCHE PATENTSCHRIFT

(11) **EP 1 727 656 B1**
(45) Veröffentlichungstag und Bekanntmachung des Hinweises auf die Patenterteilung: **02.06.2010**
(21) Anmeldenummer: 05716007.9
(22) Anmeldetag: 12.03.2005
(51) Int. Cl.: B28C 9/04, B28B 15/00

(54) **ANLAGE UND VERFAHREN ZUR HERSTELLUNG VON BETONFERTIGTEILEN**
INSTALLATION AND METHOD FOR PRODUCING PRECAST CONCRETE PARTS
INSTALLATION ET PROCEDE POUR PRODUIRE DES ELEMENTS PREFABRIQUES EN BETON

(30) Priorität: 26.03.2004 DE 102004015422
(43) Veröffentlichungstag der Anmeldung: 06.12.2006
(73) Patentinhaber: Putzmeister Concrete Pumps GmbH, 72631 Aichtal (DE)
(72) Erfinder: SCHURAN, Max, 21220 Seevetal (DE)
(74) Vertreter: Wolf, Eckhard
(86) Internationale Anmeldenummer: PCT/EP2005/002657
(87) Internationale Veröffentlichungsnummer: WO 2005/092584

(56) Entgegenhaltungen:
- WO-A-00/32372
- DE-A1- 2 723 810
- DE-A1- 4 204 330
- FR-A- 2 640 185
- JP-A- 62 152 963
- US-B1- 6 616 755
- PATENT ABSTRACTS OF JAPAN Bd. 1998, Nr. 04, 31. März 1998 (1998-03-31) -& JP 09 328900 A (YANO FUSAO; YAMAKITA NOBUHIKO), 22. Dezember 1997 (1997-12-22)
- PATENT ABSTRACTS OF JAPAN Bd. 1998, Nr. 04, 31. März 1998 (1998-03-31) -& JP 09 310496 A (TODA CONSTR CO LTD), 2. Dezember 1997 (1997-12-02)
- PATENT ABSTRACTS OF JAPAN Bd. 1995, Nr. 11, 26. Dezember 1995 (1995-12-26) -& JP 07 207941 A (MITSUI CONSTR CO LTD), 8. August 1995 (1995-08-08)

## Beschreibung

Die Erfindung betrifft eine Anlage zur Herstellung von Betonfertigteilen mit in einer abgegrenzten Fertigungszone, angeordneten, nach oben offenen Schalungen, mit einer im Abstand von den Schalungen angeordneten stationären Betonmischanlage und mit einer Fördereinrichtung für den Transport von Flüssigbeton von der Betonmischanlage in die Schalungen, die eine auf einer vorgegebenen Fahrbahn zwischen der Betonmischanlage und der Fertigungszone sowie entlang der Fertigungszone verfahrbare Fördereinheit aufweist. Weiter betrifft die Erfindung ein Verfahren zur Herstellung von Betonfertigteilen, bei welchem Flüssigbeton von einem stationären Vorrats- oder Mischbehälter zu einer Schalung gefördert und in die Schalung eingebracht wird, und der Flüssigbeton über ein von oben in die Betonschalung unter die Oberfläche des momentanen Flüssigbeton spiegels eintauchendes Fallrohr eingebracht wird. Ein solches Verfahren ist bekannt aus JP-A-09 310 496.

Bei einer Anlage zur Herstellung von Betonfertigteilen der eingangs angegebenen Art ist es bekannt (FR-A-2640185), dass die Fördereinrichtung eine auf einer vorgegebenen Fahrbahn zwischen der Betonmischanlage und der Fertigungszone sowie entlang der Fertigungszone verfahrbare Fördereinheit aufweist, die einen über den Betonmischer mit Flüssigbeton beschickbaren Betonaufgabebehälter enthält. Mit diesen Maßnahmen ist es zwar möglich, die Produktionsgeschwindigkeit zu erhöhen. Als nachteilig wird jedoch angesehen, dass aufgrund der diskontinuierlichen Befüllung und der Entmischung des Betons während des Betontransports eine schlechte Oberflächenqualität der Betonfertigteile entstehen kann.

Ausgehend hiervon liegt der Erfindung die Aufgabe zugrunde, eine Anlage und ein Verfahren zur Herstellung von Betonfertigteilen zu entwickeln, womit eine Entmischung des Flüssigbetons vermieden werden kann.

Zur Lösung dieser Aufgabe werden die in den Patentansprüchen 1 und 11 angegebenen Merkmalskombinationen vorgeschlagen. Vorteilhafte Ausgestaltungen und Weiterbildungen der Erfindung ergeben sich aus den abhängigen Unteransprüchen.

Eine Besonderheit der Erfindung besteht darin, dass die Fördereinrichtung einen mitfahrenden Betonpuffermischer, einen über den Betonpuffermischer mit Flüssigbeton beschickbaren Betonaufgabebehälter, eine an den Betonaufgabebehälter angeschlossene Betonpumpe und eine über einen gegenüber der fahrbaren Fördereinheit um eine Vertikalachse drehbaren Betonverteilermast geführte Förderleitung trägt, wobei die Förderleitung an ihrem Ende in ein an der Mastspitze nach unten hängendes, in die Schalung von oben her eintauchendes Fallrohr mündet und der Betonverteilermast und die Betonpumpe über Steuerorgane einer Fernbedienung halbautomatisch betätigbar sind. Weiter ist eine computergestützte Steuereinrichtung für den Förderbetrieb der fahrbaren Fördereinheit vorgesehen, die eine auf Ausgangsdaten eines Fördermengenzählers ansprechende Steuerroutine zur Ansteuerung von Gelenkantrieben des Betonverteilermasts in Abhängigkeit von dem aus der gemessenen Fördermenge abgeleiteten Füllgrad der Schalung enthält, die so programmiert ist, dass das Fallrohr zumindest über einen Teil der Schalungshöhe eine Hubbewegung in definiertem Abstand über oder unter dem Flüssigbetonspiegel in der Schalung ausführt. Das Fallrohr kann dabei entweder in sich steif oder als biegsamer Endschlauch ausgebildet sein.

Diese Verfahrensweise ist besonders bei selbstverdichtendem Beton von Bedeutung, bei welchem der Flüssigbeton stets in einem bestimmten Abstand unter der Oberfläche der Betonfüllung in die Schalung eingefüllt werden sollte. Damit wird eine gleichmäßige Verdichtung des Betons ohne Entmischungserscheinungen und Lufteintrag erzielt. Die Höhe der Austrittsstelle des Fallrohrs innerhalb der Schalung wird dabei automatisch durch Messung des Füllvolumens und durch Umrechnung über die Füllhöhenformel der jeweiligen Schalung bestimmt. Bei den relativ niedrigen Viskositäten von selbstverdichtendem Flüssigbeton ist es nicht notwendig, das Fallrohr während des Betoniervorgangs innerhalb der Form quer zu verfahren. Der Beton füllt vielmehr annähernd gleichmäßig die Form aus, so dass über den gesamten Schalungsquerschnitt eine konstante Höhenzunahme erfolgt. Grundsätzlich ist es jedoch auch möglich, das Fallrohr während des Betoniervorgangs entlang der Formkontur beispielsweise mit Hilfe einer Fernbedienung zu bewegen. Dies kann bei zähflüssigen Betonsorten notwendig sein, setzt jedoch voraus, dass etwaige Bewehrungsstrukturen innerhalb der Schalung eine entsprechende Verschiebung des Fallrohrs zulassen. In vielen Fällen befindet sich nämlich innerhalb der Schalung ein Bewehrungsnetz, das vom Pumpenbediener beim Einfüllvorgang berücksichtigt werden muss.

Die mitfahrende Betonpumpe ist zweckmäßig eine nach dem Peristaltikprinzip arbeitende Rotorpumpe. Diese ermöglicht eine sehr genaue Volumenbestimmung durch einfaches Zählen der Rotorumdrehungen oder von Teilen einer Umdrehung. Dieses Volumen wird dann zusammen mit den Maßen der Form zur Höhenbestimmung bei der automatischen Hochsteuerung des Fallrohrs benutzt.

Die Volumenbestimmung beim Pumpvorgang ermöglicht auch eine Füllstandsbestimmung im Betonpuffermischer, so dass der Flüssigbeton immer rechtzeitig nachgefüllt werden kann. Dadurch kann erreicht werden, dass die Betonpumpe während des gesamten Betoniervorgangs nicht stillsteht. Die Fördereinrichtung weist zu diesem Zweck eine entlang der Fahrstrecke verlaufende Kübelbahn oder einen Kübelkran auf, so dass Betonkübel zum Nachfüllen von Flüssigbeton in den auf der Fördereinheit angeordneten Betonpuffermischer nach Maßgabe der ausgebrachten Fördermenge verfahrbar sind. Der Beton aus den Kübeln wird im Betonpuffermischer homogenisiert.

Eine weitere vorteilhafte Ausgestaltung der Erfindung sieht vor, dass die Steuereinrichtung einen Positionsgeber zur automatischen Positionierung der fahrbaren Fördereinheit bezüglich der zu beschickenden Schalung aufweist. Beim Betonieren von Fertigteilen wird üblicherweise in einer Halle gearbeitet, in der sich Hindernisse, wie Säulen, Kräne, Stütze, Dachkonstruktionen und dergleichen befinden. Die Grenzkonturen dieser Hindernisse können in die computergestützte Steuereinrichtung eingelesen und beim Arbeiten mit dem Betonverteilermast von jeder Position der Fördereinheit entlang der Schienenstrecke aus automatisch berücksichtigt werden.

Eine Besonderheit des erfindungsgemäßen Verfahrens zur Herstellung von Betonfertigteilen, bei welchem Flüssigbeton von einem stationären Vorrats-oder Mischbehälter zu einer Schalung gefördert und in die Schalung eingebracht wird, besteht darin, dass der Flüssigbeton über ein von oben in die Betonschalung unter die Oberfläche des momentanen Flüssigbetonspiegels eintauchendes Fallrohr eingebracht wird, und dass das Fallrohr beim Anstieg des Flüssigbetonspiegels in der Schalung angehoben wird. Vorteilhafterweise greift das Fallrohr während des Anstiegs des Flüssigbetonspiegels über den überwiegenden Teil der Schalungshöhe gleich weit unter den Flüssigbetonspiegel ein. Um dies zu ermöglichen, wird gemäß einer bevorzugten Ausgestaltung der Erfindung die Fördermenge des in die Schalung eingebrachten Flüssigbetons gemessen und das Fallrohr nach Maßgabe der auf die Querschnittsfläche der Schalung bezogenen Flüssigkeitsmenge selbsttätig angehoben. Zum Anheben des Fallrohrs wird zweckmäßig ein als Knickmast ausgebildeter Betonverteilermast verwendet, wobei das Fallrohr über eine Betonpumpe und eine entlang den Mastarmen des Knickmasts geführte Förderleitung mit Flüssigbeton beaufschlagt wird.

Im Folgenden wird die Erfindung anhand eines in der Zeichnung in schematischer Weise dargestellten Ausführungsbeispiels näher erläutert. Es zeigen
- Fig. 1: einen Ausschnitt aus einer Anlage zur Herstellung von Betonfer- tigteilen aus der Sicht der Vogelperspektive;
- Fig. 2: eine Seitenansicht der Fahreinheit der Anlage nach Fig. 1 wäh- rend des Betoniervorgangs.

Die in der Zeichnung ausschnittsweise dargestellte Anlage ist zur Herstellung von Betonfertigteilen bestimmt. Der eigentliche Betoniervorgang erfolgt in einer abgegrenzten Fertigungszone 10, in welcher nach oben offene Schalungen 12 angeordnet sind, deren Innenkontur der Kontur des herzustellenden Betonfertigteils entspricht. Vor jedem Betoniervorgang wird in die Schalung ein nicht dargestelltes Bewehrungsnetz eingesetzt. Beim Betoniervorgang wird Flüssigbeton von oben her über die Öffnungen 14 in die Schalungen 12 so eingebracht, dass das Bewehrungsnetz in den Beton des Fertigteils eingebettet wird.

Der Flüssigbeton wird in einer in der Zeichnung nicht dargestellten stationären Betonmischanlage hergestellt und mit einer Fördereinrichtung 16 in die Schalungen verbracht. Bei dem gezeigten Ausführungsbeispiel umfasst die Fördereinrichtung 16 eine auf Schienen 18 verfahrbare Fördereinheit 20, die einen mitfahrenden Betonpuffermischer 22, einen über den Betonpuffermischer 22 mit Flüssigbeton beaufschlagbaren Betonaufgabebehälter 24, eine an den Betonaufgabebehälter angeschlossene Betonpumpe 26 und eine von der Betonpumpe in die Schalung 12 führende Förderleitung 28 umfasst. Die Förderleitung ist über einen gegenüber der Fördereinheit 20 um eine Vertikalachse 46 drehbaren Betonverteilermast 30 geführt, der bei dem gezeigten Ausführungsbeispiel als Knickmast mit drei Mastarmen 31',31",31"' ausgebildet ist. An ihrem Ende mündet die Förderleitung 28 in ein an der Mastspitze 31 nach unten hängendes Fallrohr 32, das beim Betoniervorgang von oben her in die Schalung 12 eintaucht. Das Fallrohr 32 kann entweder als starres Rohr oder als biegsamer Endschlauch ausgebildet sein. Zur Ansteuerung der Fördereinheit 20 während des Förderbetriebs ist eine computergestützte Steuereinrichtung 35 vorgesehen, die ein Fernbedienungsgerät 36 mit mindestens einem Steuerhebel sowie eine auf Betätigungssignale des Steuerhebels 38 ansprechende Softwareroutine zur Bewegung des Fallrohrs 32 über die Gelenkantriebe des Betonverteilermasts 30 aufweist. Die Bewegung des Betonverteilermasts 30 mit Fallrohr 32 erfolgt halbautomatisch, wobei das Fallrohr 32 in einer ersten Hauptrichtung des Steuerhebels 38 eine bezüglich der Mastdrehachse 40 radiale Bewegung, in einer zweiten Hauptrichtung eine um die Mastdrehachse 40 drehende Bewegung und in einer dritten Hauptrichtung eine Hub- oder Senkbewegung beispielsweise innerhalb der Schalung ausführt. Außerdem umfasst die Steuereinrichtung 35 einen Positionsgeber zur automatischen Positionierung der fahrbaren Fördereinheit 20 entlang der Schienenstrecke 18 bezüglich der zu beschickenden Schalungen 12.

Als Betonpumpe 26 wird zweckmäßig eine nach dem Prinzip der Peristaltikpumpe arbeitende Rotorpumpe verwendet. Eine solche Pumpe enthält einen in einem Rotorgehäuse angeordneten Spezialschlauch, der durch die Drehung eines Rotors zusammengepresst wird. Dabei wird der Beton im Schlauch in Richtung Förderleitung 28 geschoben. Die Rotorpumpe ist leise und laufruhig. Die Fördermenge kann in einem weiten Bereich stufenlos über die Umdrehungszahl geregelt und zugleich gemessen werden. Das Fallrohr 32 wird zum Betonieren tief in die Schalung 12 eingefahren, so dass die unerwünschte Zugabe von Luft in den Flüssigbeton minimiert wird. Das Fallrohr steckt dabei ständig im Flüssigbeton und wird vollautomatisch mit dem Füllvorgang angehoben. Dies ist besonders bei Verwendung von selbstverdichtendem Beton wichtig. Selbstverdichtender Beton vereinfacht das Betonieren erheblich, da er sich selbsttätig in der Schalung 12 verteilt und entlüftet. Dies stellt eine hohe Betonqualität bei gleichzeitig hoher Betonierleistung sicher. Personalintensive Nacharbeiten, wie z.B. Säubern, Schneiden, Spachteln der Fertigelemente, werden bei Verwendung von selbstverdichtendem Beton weitgehend vermieden.

Um eine kontinuierliche Beschickung der Schalungen 12 mit Beton gewährleisten zu können, ist zusätzlich eine Kübelbahn 42 vorgesehen, auf der Betonkübel 44 parallel zur Schienenstrecke 18 von der stationären Betonmischanlage zur augenblicklichen Position der Fördereinheit 20 verfahren werden können. Damit kann der mitfahrende Betonpuffermischer 22 während des Pumpbetriebs mit Frischbeton nachgefüllt werden, so dass ein kontinuierlicher Betoniervorgang möglich ist, die eingebrachten Chargen homogenisiert werden und eine hohe Produktionsgeschwindigkeit erzielt werden kann. Das Nachfüllen des Betonpuffermischers erfolgt automatisch. Außerdem wird der Betonverteilermast 30 rechnergestützt gesteuert, so dass sich der Pumpenfahrer voll auf das Umfeld und die Befüllung der Schalung konzentrieren kann. Insbesondere wird das Fallrohr 32 während des Füllvorgangs selbsttätig mit dem Flüssigbetonspiegel in der Schalung angehoben. Ist eine Schalung vollständig gefüllt, wird die Förderleitung 28 über ein Quetschventil im Bereich des Fallrohrs 32 geschlossen, so dass der Mast 30 zur nächsten Schalung 12 gefahren werden kann. In allen Stellungen und unabhängig von der Fördermenge werden etwaige Schwingungen des Verteilermasts durch eine geeignete Sensorik und Regelungs-Software gedämpft.

Die Fördereinheit 20 ist elektrisch angetrieben und schienengeführt, so dass der jeweilige Standort der Maschine relativ zur Schalung 12 positionierbar ist. Ein Wechsel der Betonsorte zwischen zwei Schalungen ist dabei kein Problem. Bei der verwendeten Rotorpumpe bleibt kaum Restbeton übrig. Um restlichen Beton aus der Pumpe und der Förderleitung in die Schalung 12 zu fördern, führt der Pumpenfahrer eine mit Wasser vollgesaugte Schwammkugel in den Betonaufgabebehälter 24 ein. Die Pumpe saugt die Schwammkugel ein und fördert sie bis zum Fallrohr 32. Mit der Schwammkugel wird der restliche Beton aus der Rohrleitung herausgeschoben. Gleichzeitig wird das System gesäubert.

Zur Sicherheit in der Werkshalle ist die verfahrbare Fördereinheit 20 mit optischen und/oder akustischen Überwachungsvorrichtungen ausgestattet. Redundante Laserscanner, die vorne und hinten an der Fördereinheit angebracht sind, dienen zur berührungslosen Überwachung einer frei zu programmierenden Sicherheitsfläche. Steht ein Hindernis im Weg, wird die fahrbare Fördereinheit gestoppt. Erst wenn das Hindernis beseitigt ist, gibt der Laserscanner den Fahrbetrieb der Fördereinheit wieder frei.

Zusammenfassend ist folgendes festzuhalten: Die Erfindung bezieht sich auf eine Anlage und ein Verfahren zur Herstellung von Betonfertigteilen, wobei Flüssigbeton von einem stationären Vorrats- oder Mischbehälter zu einer Schalung 12 gefördert und in die Schalung eingebracht wird. Die Anlage umfasst eine auf einer vorgegebenen Fahrbahn 18 verfahrbare Fördereinheit 20, die einen mitfahrenden Betonmischer 22 eine Betonpumpe 26 und eine in die Schalung 12 mündende Förderleitung 28 trägt. Die Förderleitung ist dabei über einen Betonverteilermast 30 geführt und mündet in ein Fallrohr 32, das an der Mastspitze angeordnet und in die Schalung 12 einführbar ist. Mit dem Fallrohr kann der Flüssigbeton unter die Oberfläche des momentanen Flüssigbetonspiegels in der Schalung eingebracht werden. Außerdem kann das Fallrohr 32 beim Anstieg des Flüssigbetonspiegels in der Schalung 12selbsttätig angehoben werden.

## Patentansprüche

1. Anlage zur Herstellung von Betonfertigteilen mit in einer Fertigungszone (10) angeordneten, nach oben offenen Schalungen (12), mit einer im Abstand von den Schalungen angeordneten stationären Betonmischanlage und mit einer Fördereinrichtung (16) für den Transport von Flüssigbeton von der Betonmischanlage in die Schalungen (12), die eine auf einer vorgegebenen Fahrbahn (18) zwischen der Betonmischanlage und der Fertigungszone (10) sowie entlang der Fertigungszone verfahrbare Fördereinheit (20) aufweist, **dadurch gekennzeichnet, dass** die Fördereinrichtung (16) einen mitfahrenden Betonpuffermischer (22), einen über den Betonpuffermischer mit Flüssigbeton beschickbaren Betonaufgabebehälter (24), eine an den Betonaufgabebehälter (24) angeschlossene Betonpumpe (26) und eine über einen gegenüber der fahrbaren Fördereinheit (20) um eine Vertikalachse (40) drehbaren Betonverteilermast (30) geführte Förderleitung (28) trägt, wobei die Förderleitung an ihrem Ende in ein an der Mastspitze (31) nach unten hängendes, in die Schalung von oben her eintauchendes Fallrohr (32) mündet und der Betonverteilermast (30) und die Betonpumpe (26) über Steuerorgane (38) einer Fernbedienung (36) halbautomatisch betätigbar sind, und wobei eine computergestützte Steuereinrichtung (35) für den Förderbetrieb der fahrbaren Fördereinheit (20) vorgesehen ist, die eine auf Ausgangsdaten eines Fördermengenzählers ansprechende Steuerroutine zur Ansteuerung von Gelenkantrieben des Betonverteilermasts (30) in Abhängigkeit von dem aus der gemessenen Fördermenge abgeleiteten Füllgrad der Schalung enthält, die so programmiert ist, dass das Fallrohr (32) zumindest über einen Teil der Schalungshöhe eine Hubbewegung in definiertem Abstand über oder unter dem Flüssigbetonspiegel in der Schalung ausführt.

2. Anlage nach Anspruch 1, **dadurch gekennzeichnet, dass** der Betonverteilermast (30) als Knickmast ausgebildet ist.

3. Anlage nach einem der Ansprüche 1 oder 2, **dadurch gekennzeichnet, dass** die Betonpumpe (26) eine nach dem Prinzip der Peristaltikpumpe arbeitende Rotorpumpe ist.

4. Anlage nach einem der Ansprüche 1 bis 3, **dadurch gekennzeichnet, dass** der in der Fördereinheit (20) transportierte Beton als selbstverdichtender Beton ausgebildet ist.

5. Anlage nach einem der Ansprüche 1 bis 4, **dadurch gekennzeichnet**, das die Steuereinrichtung (35) einen Positionsgeber zur automatischen Positionierung der fahrbaren Fördereinheit (20) bezüglich der zu beschickenden Schalung (12) aufweist.

6. Anlage nach einem der Ansprüche 1 bis 5, **dadurch gekennzeichnet, dass** die Steuereinrichtung (35) ein Fernbedienungsgerät (36) mit mindestens einem Steuerhebel (38) sowie eine auf Betätigungssignale des Steuerhebels ansprechende Softwareroutine zur Bewegung des Fallrohrs (32) über Gelenkantriebe des Betonverteilermasts (30) aufweist, wobei das Fallrohr (32) in einer ersten Hauptrichtung des Steuerhebels (38) eine bezüglich der Mastdrehachse (40) radiale Bewegung, in einer zweiten Hauptrichtung eine um die Mastdrehachse (40) drehende Bewegung und in einer dritten Hauptrichtung eine Hub- oder Senkbewegung ausführt.

7. Anlage nach einem der Ansprüche 1 bis 6, **dadurch gekennzeichnet, dass** die Fördereinrichtung (16) zusätzlich eine entlang der Fahrbahn (18) verlaufende Kübelbahn (42) aufweist, und dass auf der Kübelbahn Betonkübel (44) zum Nachfüllen von Flüssigbeton in den auf der Fördereinheit (20) angeordneten Betonmischer (22) nach Maßgabe der ausgebrachten Fördermenge verfahrbar sind.

8. Anlage nach Anspruch 7, **dadurch gekennzeichnet, dass** die Kübelbahn (42) als Hängebahn und die Betonkübel (44) als Hängekübel ausgebildet sind.

9. Anlage nach einem der Ansprüche 1 bis 8, **dadurch gekennzeichet**, **dass** die Fahrbahn (18) als Schienenstrecke und die Fördereinheit (20) als Schienenfahrzeug ausgebildet sind.

10. Anlage nach einem der Ansprüche 1 bis 9, **dadurch gekennzeichnet, dass** das Fallrohr (32) als biegsamer Endschlauch ausgebildet ist.

11. Verfahren zur Herstellung von Betonfertigteilen, bei welchem Flüssigbeton von einem stationären Vorrats- oder Mischbehälter zu einer Schalung (12) gefördert und in die Schalung eingebracht wird, und der Flüssigbeton über ein von oben in die Betonschalung (12) unter die Oberfläche des momentanen Flüssigbetonspiegels eintauchendes Fallrohr (32) eingebracht wird, **dadurch gekennzeichnet, dass** die Fördermenge des in die Schalung (12) eingebrachten Flüssigbetons gemessen und das Fallrohr (32) nach Maßgabe der auf die Querschnittsfläche der Schalung bezogenen Flüssigkeitsmenge seibsttätig angehoben wird.

12. Verfahren nach Anspruch 11, **dadurch gekennzeichnet, dass** das Fallrohr (32) bei Anstieg des Flüssigbetonspiegels in der Schalung angehoben wird.

13. Verfahren nach einem der Ansprüche 11 oder 12, **dadurch gekennzeichnet, dass** das Fallrohr (32) während des Anstiegs des Flüssigbetonspiegels über den überwiegenden Teil der Schalungshöhe gleich weit unter den Flüssigbetonspiegel eingreift.

14. Verfahren nach einem der Ansprüche 11 bis 13, **dadurch gekennzeichnet, dass** das Fallrohr (32) beim Einfüllvorgang mittels eines als Knickmast ausgebildeten Betonverteilermasts (30) angehoben wird.

15. Verfahren nach einem der Ansprüche 11 bis 14, **dadurch gekennzeichnet, dass** das Fallrohr (32) über eine Betonpumpe (26) und eine entlang den Mastarmen eines Knickmasts geführte Förderleitung (28) mit Flüssigbeton beaufschlagt wird.

## Claims

1. An installation for producing precast concrete parts, having formworks (12) which are arranged in a production zone (10) and are open in the upward direction, having a stationary concrete-mixing apparatus arranged at a distance from the formworks, and having a delivery arrangement (16) for transporting liquid concrete from the concrete-mixing apparatus into the formworks (12), the delivery arrangement having a delivery unit (20) which can be displaced over a predetermined pathway (18) between the concrete-mixing apparatus and the production zone (10) and along the production zone, **characterized in that** the delivery arrangement (16) bears an accompanying concrete mixer (22), a concrete-supply container (24), which can be charged with liquid concrete via the concrete mixer, a concrete pump (26), which is connected to the concrete-supply container (24), and a delivery line (28), which is guided via a concrete-distributor mast (30) which can be rotated about a vertical axis (40) in relation to the mobile delivery unit (20), the delivery line opening out, at its end, into a drop pipe (32), which hangs down from the mast tip (31) and penetrates into the formwork from above, and it being possible for the concrete-distributor mast (30) and the concrete pump (26) to be actuated semiautomatically via control elements (38) of a remote-control means (36), and a computer-assisted control arrangement (35) being provided for the delivery operation of the mobile delivery unit (20), this control arrangement containing a control routine which responds to output data of a delivery-quantity meter and is intended for activating articulation drives of the concrete-distributor mast (30) in dependence on the degree of filling of the formwork derived from the delivery quantity measured, the control routine being programmed such that, at least over part of the height of the formwork, the drop pipe (32) executes a lifting movement at a defined distance above or beneath the liquid-concrete surface level in the formwork.

2. The installation as claimed in claim 1, **characterized in that** the concrete-distributor mast (30) is designed as an articulated mast.

3. The installation as claimed in claim 1 or 2, **characterized in that** the concrete pump (26) is a rotor pump operating in accordance with the principle of the peristaltic pump.

4. The installation as claimed in one of claims 1 to 3, **characterized in that** the concrete transported in the delivery unit (20) is in the form of self-compacting concrete.

5. The installation as claimed in one of claims 1 to 4, **characterized in that** the control arrangement (35) has a position sensor for automatically positioning the mobile delivery unit (20) in relation to the formwork (12) which is to be charged.

6. The installation as claimed in one of claims 1 to 5, **characterized in that** the control arrangement (35) has a remote-control means (36) with at least one control lever (38) and a software routine which responds to actuating signals of the control lever and is intended for moving the drop pipe (32) via the articulation drives of the concrete-distributor mast (30), in which case, in a first main direction of the control lever (38), the drop pipe (32) executes a radial movement in relation to the axis of rotation (40) of the mast and, in a second main direction, it executes a rotary movement about the axis of rotation (40) of the mast and, in a third main direction, it executes a lifting or lowering movement.

7. The installation as claimed in one of claims 1 to 6, **characterized in that** the delivery arrangement (16), in addition, has a bucket conveyor (42) running along the pathway (18), and **in that** concrete buckets (44) for refilling liquid concrete into the concrete mixer (22), which is arranged on the delivery unit (20), can be displaced on the bucket conveyor in accordance with the delivery quantity removed.

8. The installation as claimed in claim 7, **characterized in that** the bucket conveyor (42) is designed as an overhead conveyor and the concrete buckets (44) are designed as hanging buckets.

9. The installation as claimed in one of claims 1 to 8, **characterized in that** the pathway (18) is designed as a rail track and the delivery unit (20) is designed as a rail vehicle.

10. The installation as claimed in one of claims 1 to 9, **characterized in that** the drop pipe (32) is designed as a flexible end hose.

11. A method for producing precast concrete parts in which liquid concrete is delivered to a formwork (12) from a stationary supply or mixing container and is introduced into the formwork, and the liquid concrete is introduced via a drop pipe (32) which penetrates into the concrete formwork (12) from above beneath the current liquid-concrete surface level, **characterized in that** the delivery quantity of liquid concrete introduced into the formwork (12) is measured and the drop pipe (32) is raised automatically in accordance with the quantity of liquid in relation to the cross-sectional surface area of the formwork.

12. The method as claimed in claim 11, **characterized in that** the drop pipe (32) is raised as the liquid-concrete surface level in the formwork rises.

13. The method as claimed in either of claims 11 and 12, **characterized in that**, over most of the height of the formwork, the drop pipe (32) engages to the same extent beneath the liquid-concrete surface level as the latter rises.

14. The method as claimed in one of claims 11 to 13, **characterized in that**, during the introduction operation, the drop pipe (32) is raised by means of a concrete-distributor mast (30) designed as an articulated mast.

15. The method as claimed in one of claims 11 to 14, **characterized in that** the drop pipe (32) is supplied with liquid concrete via a concrete pump (26) and a delivery line (28) which is guided along the arms of an articulated mast.

## Revendications

1. Installation pour produire des éléments préfabriqués en béton, avec des coffrages (12) ouverts vers le haut, disposés dans une zone de fabrication (10), avec une installation stationnaire de préparation de béton disposée à distance des coffrages, et avec un transporteur (16) pour transporter le béton liquide de l'installation de préparation de béton aux coffrages (12), lequel présente une unité de transport (20) mobile sur une voie de circulation prédéfinie (18) entre l'installation de préparation de béton et la zone de fabrication (10) ainsi que le long de la zone de fabrication, **caractérisée en ce que** le transporteur (16) porte une bétonnière d'attente accompagnatrice (22), un récipient d'alimentation en béton (24) pouvant être chargé en béton liquide au moyen de la bétonnière d'attente, une pompe à béton (26) raccordée au récipient d'alimentation en béton (24), et une conduite de transport (28) dirigée au moyen d'un mât distributeur de béton (30) rotatif autour d'un axe vertical (40) par rapport à l'unité de transport mobile (20), sachant que la conduite de transport débouche à son extrémité dans un tuyau de descente (32) pendant vers le bas au sommet (31) du mât et s'enfonçant par le dessus dans le coffrage, et que le mât distributeur de béton (30) et la pompe à béton (26) peuvent être actionnés de manière semi-automatique au moyen d'organes de commande (38) d'une commande à distance (36), et sachant qu'il est prévu un dispositif de commande (35) assisté par ordinateur pour le service de transport de l'unité de transport mobile (20), dispositif qui contient une routine de commande réagissant à des données de sortie d'un compteur de quantité transportée et destinée à commander des entraînements d'articulations du mât distributeur de béton (30) en fonction du degré de remplissage du coffrage qui est obtenu d'après la quantité transportée mesurée, routine qui est programmée de telle sorte que le tuyau de descente (32) accomplit, au moins sur une partie de la hauteur du coffrage, un mouvement de levage à une distance définie au-dessus ou en dessous du niveau du béton liquide dans le coffrage.

2. Installation selon la revendication 1, **caractérisée en ce que** le mât distributeur de béton (30) est réalisé sous forme de mât articulé.

3. Installation selon la revendication 1 ou 2, **caractérisée en ce que** la pompe à béton (26) est une pompe à rotor fonctionnant selon le principe de la pompe péristaltique.

4. Installation selon l'une des revendications 1 à 3, **caractérisée en ce que** le béton transporté dans l'unité de transport (20) est réalisé sous forme de béton autocompactant.

5. Installation selon l'une des revendications 1 à 4, **caractérisée en ce que** le dispositif de commande (35) présente un transmetteur de position pour le positionnement automatique de l'unité de transport mobile (20) par rapport au coffrage à alimenter (12).

6. Installation selon l'une des revendications 1 à 5, **caractérisée en ce que** le dispositif de commande (35) présente un appareil de commande à distance (36) doté d'au moins un levier de commande (38), ainsi qu'une routine logicielle réagissant à des signaux d'actionnement du levier de commande et destinée à déplacer le tuyau de descente (32) au moyen d'entraînements d'articulations du mât distributeur de béton (30), sachant que le tuyau de descente (32) accomplit dans une première direction principale du levier de commande (38) un mouvement radial par rapport à l'axe de rotation (40) du mât, dans une deuxième direction principale un mouvement rotatif autour de l'axe de rotation (40) du mât, et dans une troisième direction principale un mouvement de levage ou d'abaissement.

7. Installation selon l'une des revendications 1 à 6, **caractérisée en ce que** le transporteur (16) présente en outre une voie à bennes (42) s'étendant le long de la voie de circulation (18), et **en ce que** des bennes à béton (44) peuvent être déplacées sur la voie à bennes afin de réapprovisionner en béton liquide la bétonnière (22) disposée sur l'unité de transport (20) en fonction de la quantité transportée distribuée.

8. Installation selon la revendication 7, **caractérisée en ce que** la voie à bennes (42) est réalisée sous forme de voie suspendue, et les bennes à béton (44) sous forme de bennes suspendues.

9. Installation selon l'une des revendications 1 à 8, **caractérisée en ce que** la voie de circulation (18) est réalisée sous forme de voie à rails, et l'unité de transport (20) sous forme de véhicule sur rails.

10. Installation selon l'une des revendications 1 à 9, **caractérisée en ce que** le tuyau de descente (32) est réalisé sous forme de tuyau souple terminal.

11. Procédé pour produire des éléments préfabriqués en béton, selon lequel du béton liquide est transporté d'un récipient stationnaire de stockage ou de mélange à un coffrage (12) et est chargé dans le coffrage, et le béton liquide est chargé au moyen d'un tuyau de descente (32) s'enfonçant par le dessus dans le coffrage à béton (12) en dessous de la surface du niveau momentané de béton liquide, **caractérisé en ce qu'**on mesure la quantité transportée de béton liquide chargé dans le coffrage (12), et le tuyau de descente (32) est automatiquement relevé en fonction de la quantité de liquide rapportée à l'aire de section du coffrage.

12. Procédé selon la revendication 11, **caractérisé en ce que** le tuyau de descente (32) est relevé lorsque le niveau du béton liquide dans le coffrage augmente.

13. Procédé selon la revendication 11 ou 12, **caractérisé en ce que**, pendant la montée du niveau du béton liquide, le tuyau de descente (32), sur la majeure partie de la hauteur du coffrage, s'enfonce à une distance constante en dessous du niveau du béton liquide.

14. Procédé selon l'une des revendications 11 à 13, **caractérisé en ce que** le tuyau de descente (32) est, lors du processus de remplissage, relevé au moyen d'un mât distributeur de béton (30) réalisé sous forme de mât articulé.

15. Procédé selon l'une des revendications 11 à 14, **caractérisé en ce que** le tuyau de descente (32) est alimenté en béton liquide au moyen d'une pompe à béton (26) et d'une conduite de transport (28) dirigée le long des bras d'un mât articulé.
